# EUROPÄISCHE PATENTSCHRIFT

(11) **EP 4 051 840 B1**
(45) Veröffentlichungstag und Bekanntmachung des Hinweises auf die Patenterteilung: **11.02.2026**
(21) Anmeldenummer: 20811524.6
(22) Anmeldetag: 30.10.2020
(51) Int. Cl.: E02F 3/36

(54) **BAGGERSTIEL**
EXCAVATOR ARM
BRAS D'EXCAVATEUR

(30) Priorität: 31.10.2019 DE 102019129510; 30.04.2020 DE 102020111847; 28.08.2020 DE 102020122604
(43) Veröffentlichungstag der Anmeldung: 07.09.2022
(73) Patentinhaber: Jansen, Thomas, 67549 Worms (DE)
(72) Erfinder: Jansen, Thomas, 67549 Worms (DE)
(74) Vertreter: Habermann Intellectual Property Partnerschaft von Patentanwälten mbB
(86) Internationale Anmeldenummer: PCT/EP2020/080596
(87) Internationale Veröffentlichungsnummer: WO 2021/084109

(56) Entgegenhaltungen:
- EP-A1- 3 014 026
- DE-A1- 19 632 030
- DE-U1- 202011 100 482
- DE-U1- 202013 101 077

## Beschreibung

Die Erfindung betrifft einen Baggerstiel für einen Bagger, wobei der Baggerstiel einen Auslegerkopplungsabschnitt aufweist, der so an einen Ausleger und einen Stielaktuator des Baggers angepasst ist, dass der Baggerstiel mittels des Auslegerkopplungsabschnitts schwenkbar an dem Ausleger festlegbar und der Stielaktuator so an dem Baggerstiel anlenkbar ist, dass der Baggerstiel mittels des Stielaktuators innerhalb einer Greifebene des Baggers verlagerbar ist, wobei die Greifebene durch eine Auslegerlängsachse und eine Stiellängsachse aufgespannt ist und wobei der Baggerstiel einen Löffelaktuator aufweist, der beabstandet von dem Auslegerkopplungsabschnitt an dem Baggerstiel angelenkt ist, wobei der Baggerstiel einen Tiltaktuator aufweist, wobei der Tiltaktuator einen Lagerabschnitt und einen Anlenkabschnitt aufweist, wobei der Tiltaktuator mittels des Lagerabschnitts schwenkbar an dem Baggerstiel festgelegt ist, wobei in dem Anlenkabschnitt der Löffelaktuator zumindest mittelbar so an dem Tiltaktuator angelenkt ist, dass der Tiltaktuator mittels des Löffelaktuators innerhalb der Greifebene des Baggers verlagerbar ist, wobei der Tiltaktuator eine Geräteaufnahme aufweist, an der ein Anbaugerät festlegbar ist, wobei der Tiltaktuator einen Kippantrieb aufweist, der sich zumindest abschnittsweise zwischen dem Lagerabschnitt und dem Anlenkabschnitt erstreckt und mittels dessen die Geräteaufnahme um eine parallel zu der Greifebene angeordnete Kippachse herum verkippbar ist.

Um Bagger möglichst flexibel an verschiedene Einsatzszenarien anpassen zu können, ist es üblich, dass Bagger Kupplungen, insbesondere sogenannte Schnellwechselvorrichtungen, aufweisen, die am Ende eines Baggerarms angeordnet sind und mittels derer es ermöglicht ist, unterschiedlichste Anbaugeräte an dem Baggerarm anzuordnen, beispielsweise verschiedenartige Löffel, Haken, Greifer, Abbruchmeißel oder ähnliches.

Um mit den beschriebenen Anbaugeräten möglichst effektiv arbeiten zu können, ist es darüber hinaus üblich, dass zwischen der Kupplung und dem Anbaugerät ein sogenannter Tiltrotator angeordnet sein kann. Tiltrotatoren ermöglichen es, dass das Anbaugerät gekippt ("tilten"), oder rotiert werden kann. Durch eine derartige Ausgestaltung des Baggerarms wird es ermöglicht, dass auch schwer zugängliche Arbeitsbereiche mit dem Anbaugerät erreicht werden können.

In der Druckschrift EP 3 014 026 A1 wird ein Bagger mit einem Tiltrotator beschrieben, wobei eine Steuerung des Tiltrotators über ein handbetätigbares Steuerelement erfolgt. In der Druckschrift DE 20 2013 101 077 U1 wird ein Bagger mit einem Gewindeantrieb für die Bewegung einer Schaufel beschrieben, wobei der Bagger mit einem handelsüblichen Tiltrotator ausgestattet ist. In der Druckschrift DE 20 2011 100 482 U1 wird ein Tiltrotator für einen Bagger beschrieben, bei dem eine Kippantriebswelle und eine Schneckenwelle eines Antriebsmittels zueinander parallel angeordnet und in einem gemeinsamen einstückigen Antriebsgehäuseteil aufgenommen sind, so dass die Kippantriebswelle und die Schneckenwelle näher zusammengerückt werden können.

Nachteilig ist bei den bekannten Systemen insbesondere, dass durch den geschichteten Aufbau des Tiltrotators, der sich an das Ende des Baggerarms anschließt, eine relativ raumgreifende Struktur gebildet wird. Insbesondere bei Arbeiten in engen Arbeitsbereichen, beispielsweise in Altbauten, in Schächten, in Kanälen oder Ähnlichem, sind die bekannten Tiltrotatoren nur eingeschränkt einsetzbar.

Als Aufgabe der vorliegenden Erfindung wird es daher angesehen, einen Baggerstiel zur Verfügung zu stellen, mittels dessen ein Tiltrotator realisierbar ist, der eine verringerte Aufbauhöhe aufweist.

Diese Aufgabe wird erfindungsgemäß dadurch gelöst, dass die Geräteaufnahme zwei flächige Aufnahmeabschnitte aufweist, die auf einander gegenüberliegenden Seiten des Tiltaktuators, oder des Rotationsaktuators ausgebildet sind, wobei an der Geräteaufnahme ein Anbaugerät mit einem U-förmig ausgebildeten Kupplungsabschnitt derart festlegbar ist, dass einander gegenüberliegende Kupplungsflächen des Kupplungsabschnitts mit den flächigen Aufnahmeabschnitten in Anlage bringbar sind. Durch eine derartige Ausgestaltung des erfindungsgemäßen Baggerstiels ist es ermöglicht, dass der Tiltaktuator besonders raumsparend in den Baggerstiel integriert sein kann. Es ist vorteilhafterweise vorgesehen, dass sämtliche Aktuatoren hydraulisch, elektronisch und / oder pneumatisch angetrieben sein können. Bei einer derartigen Ausgestaltung des erfindungsgemäßen Baggerstiels ist es vorteilhafterweise vorgesehen, dass der Tiltaktuator oder der Rotationsaktuator zumindest abschnittsweise von dem Anbaugerät umgriffen sind.

Um eine besonders belastbare Verbindung zwischen den einzelnen Komponenten des Baggerstiels auszubilden, ist es vorteilhafterweise vorgesehen, dass der Löffelaktuator auch mittels einer Schwinge oder mittels einer Kombination aus einer Koppel und einer Schwinge an dem Tiltaktuator angelenkt sein kann. Hierdurch ist insbesondere eine Stabilität gegenüber Belastungen, die quer zu der Greifebene auf den Baggerstiel wirken, erhöhbar.

Um den Tiltaktuator verschwenkbar an dem Baggerstiel festlegen zu können, ist es vorteilhafterweise vorgesehen, dass in dem Lagerabschnitt und/ oder dem Anlenkabschnitt ein Lager, beispielsweise ein Kugellager, ein Gleitlager, ein Rollenlager oder Ähnliches, angeordnet sein kann. Darüber hinaus ist es auch möglich, dass an dem Baggerstiel ein derartiges Lager angeordnet sein kann, wobei der Tiltaktuator mittels geeigneter Festlegemittel an dem Lager festlegbar sein kann.

Geräteaufnahme im Sinne des Erfindungsgedankens meint alle Einrichtungen, Vorrichtungen, Mittel und Ähnliches, die dazu geeignet sind, das Anbaugerät an dem Tiltaktuator festzulegen. Geräteaufnahme meint insbesondere auch solche Einrichtungen, Vorrichtungen, Mittel und Ähnliches mittels derer das Anbaugerät lösbar an dem Tiltrotator festlegbar ist, insbesondere auch sogenannt Schnellwechselsysteme.

Eine vorteilhafte Umsetzung des Erfindungsgedankens sieht vor, dass der Lagerabschnitt des Tiltaktuators von Seitenelementen des Baggerstiels, die einander gegenüberliegen, zumindest abschnittsweise umgriffen ist. Der Tiltaktuator ist somit zumindest abschnittsweise innerhalb des erfindungsgemäßen Baggerstiels angeordnet.

Bei einer besonders vorteilhaften Umsetzung des Erfindungsgedankens ist vorgesehen, dass die einander gegenüberliegenden Seitenelemente deckungsgleiche Bolzenausnehmungen aufweisen können, wobei der Tiltaktuator in seinem Lagerabschnitt ebenfalls eine Bolzenausnehmung aufweisen kann, die mit den auf den Seitenelementen ausgebildeten Bolzenausnehmungen in Deckung bringbar ist, wobei durch die deckungsgleichen Bolzenausnehmungen der Seitenelemente und des Tiltaktuators ein Befestigungsbolzen hindurchführbar ist, mittels dessen der Tiltaktuator verschwenkbar an dem Baggerstiel festlegbar ist.

Um eine Lagerung des Lagerbolzen reibungsärmer auszugestalten, ist es vorteilhafterweise vorgesehen, dass die Bolzenausnehmung auch drehbar in dem Lagerabschnitt gelagert sein kann, beispielsweise mittels eines Wälzlagers.

Eine vorteilhafte Ausgestaltung der Erfindung sieht vor, dass der Baggerstiel einen Rotationsaktuator aufweist, wobei der Rotationsaktuator auf einer, dem Baggerstiel abgewandten, Unterseite des Tiltaktuators an dem Tiltaktuator festgelegt ist, sodass durch den Tiltaktuator und den Rotationsaktuator ein Tiltrotator gebildet ist, der mittels des Tiltaktuators um die Kippachse herum verkippbar ist, wobei der Tiltrotator die Geräteaufnahme aufweist, mittels der das Anbaugerät an dem Baggerstiel festlegbar ist, wobei das an der Geräteaufnahme festgelegte Anbaugerät mittels des Rotationsaktuators um eine Rotationsachse herum rotierbar ist, die senkrecht zu der Kippachse angeordnet ist. Bei einer derartigen Ausgestaltung des erfindungsgemäßen Baggerstiels ist der Tiltaktuator des Tiltrotators in den Baggerstiel integriert und der Rotationsaktuator ist an dem Tiltaktuator angeordnet.

Der derart gebildete Tiltrotator weist eine besonders geringe Aufbauhöhe auf, da er nur teilweise, nämlich zum größten Teil mit dem Rotationsaktuator, über ein Ende des Baggerstiels hinausragt. Es ist dabei vorteilhafterweise vorgesehen, dass der Tiltrotator sowohl modular als auch integral ausgebildet sein kann. Modular meint vorliegend, dass der Rotationsaktuator lösbar an dem Tiltaktuator festgelegt ist. Integral meint, dass der Rotationsaktuator und der Tiltaktuator als ein zusammenhängendes Bauteil ausgebildet sind, wobei es vorteilhafterweise vorgesehen sein kann, dass der Rotationsaktuator und der Tiltaktuator in einem gemeinsamen Gehäuse angeordnet sind.

Bei einer vorteilhaften Ausgestaltung des erfindungsgemäßen Baggerstiels ist vorgesehen, dass der Rotationsaktuator als ein Anbaugerät ausgebildet und lösbar an der Geräteaufnahme des Tiltaktuators festgelegt ist, wobei der an dem Tiltaktuator festgelegte Rotationsaktuator eine weitere Geräteaufnahme aufweist. Dabei ist insbesondere vorgesehen, dass die Geräteaufnahme und die weitere Geräteaufnahme identisch ausgebildet sein können.

Eine vorteilhafte Umsetzung des Erfindungsgedankens sieht vor, dass der Baggerstiel einen Greifer aufweist, wobei der Greifer zumindest mittelbar an dem Tiltaktuator festgelegt ist. Greifer meint vorliegend ein Anbaugerät, das zumindest eine Greifzangen aufweist, die in Relation zu einer Anschlagsfläche oder einer weiteren Greifzange so verlagerbar ist, dass ein Objekt ergreifbar ist, indem es insbesondere zwischen der Greifzange und der Anschlagsfläche, oder zwischen den beiden Greifzangen einklemmbar ist.

Greifer meint dabei vorliegend auch Greifer zur Aufnahme von Erdreich, Schüttgut oder Ähnlichem, insbesondere sogenannte Zweischalengreifer.

Eine vorteilhafte Ausgestaltung der Erfindung sieht vor, dass der Greifer mittels des Rotationsaktuators an dem Tiltaktuator festgelegt ist. Dabei ist es vorgesehen, dass der Greifer sowohl an dem als Anbaugerät ausgebildeten Rotationsaktuator, als auch an dem integral ausgebildeten Rotationsaktuator eines zuvor beschriebenen Tiltrotators angeordnet sein kann.

Bei einer vorteilhaften Ausgestaltung des erfindungsgemäßen Baggerstiels ist vorgesehen, dass der Greifer als ein Anbaugerät ausgebildet ist, wobei der Greifer an der Geräteaufnahme des Tiltaktuators, des Tiltrotators oder des Rotationsaktuators festgelegt ist. Greifer für Bagger sind in einer Vielzahl unterschiedlicher Ausführungsformen bekannt, die für Unterschiedlichste Einsatzzwecke optimiert sind, beispielsweise als Holzgreifer, als Abrissgreifer, als Sortiergreifer oder Ähnliche.

Besonders bevorzugt ist eine derartige Ausgestaltung des erfindungsgemäßen Baggerstiels vorgesehen, wenn das Anbaugerät ein Greifer ist. Es sind eine Vielzahl an Greifern bekannt, die einen U-förmig ausgebildeten Kupplungsabschnitt aufweisen und die dementsprechend mit dem erfindungsgemäßen Baggerstiel verwendbar sind. Derartige Greifer weisen üblicherweise ein geringe Bauhöhe auf, wodurch die kompakte Ausgestaltung des erfindungsgemäßen Baggerstiels unterstützt ist.

Eine vorteilhafte Ausgestaltung der Erfindung sieht vor, dass der Tiltrotator und/ oder der Rotationsaktuator zumindest einen in Linearantrieb aufweisen. Besonders bevorzugt kann der Linearantrieb als ein Zahnstangenantrieb mit Antriebszahnrad oder ein Schneckenantrieb mit Antriebsspindel ausgebildet sein.

Bei einer vorteilhaften Ausgestaltung des erfindungsgemäßen Baggerstiels ist vorgesehen, dass der als Linearantrieb ausgebildete Kippantrieb des Tiltaktuators einen Hydraulikzylinder aufweist. Hydraulikzylinder meint vorliegend ein Bauelement, dessen Länge durch eine Veränderung eines Drucks einer hydraulischen Flüssigkeit, die einen Arbeitsraum des Hydraulikzylinders ausfüllt, veränderbar ist. Die hydraulische Flüssigkeit wirkt auf einen Kolben, dessen Lage innerhalb des Arbeitsraum veränderbar ist. Hydraulikzylinder werden im Bereich der Arbeitsmaschinen häufig verwendet, da sie große Kräfte übertragen können, eine hohe Ausfallsicherheit aufweisen, leicht reparierbar, instandsetzbar und austauschbar sind. Üblicherweise weisen Hydraulikzylinder Schnellkupplungen auf, mittels derer sie leicht an ein hydraulisches System einer Arbeitsmaschine anschließbar sind.

Eine vorteilhafte Umsetzung des Erfindungsgedankens sieht vor, dass der Tiltaktuator zumindest eine Kippkinematik mit einem Verbindungselement, einem Auslegerabschnitt und dem Kippantrieb aufweist, wobei die Geräteaufnahme mittels des Verbindungselements beabstandet von der Kippachse an dem Baggerstiel gelagert ist, wobei das Verbindungselement mit einem ersten Verbindungsabschnitt des Verbindungselements so an dem Baggerstiel gelagert ist, dass es um die Kippachse herum verschwenkbar ist, wobei die Geräteaufnahme an einem zweiten Verbindungsabschnitt des Verbindungselements drehfest gelagert ist, wobei der Auslegerabschnitt sich, ausgehend von der Kippachse, von dem Baggerstiel weg erstreckt und in Relation zu dem Baggerstiel drehfest ist, wobei sich eine Auslegerachse des Auslegerabschnitts und die Greifebene stets in lediglich einem Punkt schneiden, wobei der Kippantrieb einen Auslegeranlenkabschnitt und einen Geräteaufnahmeanlenkabschnitt aufweist, wobei ein zwischen dem Auslegeranlenkabschnitt und dem Geräteaufnahmeanlenkabschnitt ausgebildeter Abstand durch den Kippantrieb veränderbar ist, wobei der Kippantrieb mit dem Auslegeranlenkabschnitt verschwenkbar an dem Auslegerabschnitt und mit dem Geräteaufnahmeanlenkabschnitt verschwenkbar an der Geräteaufnahme gelagert ist, sodass die Geräteaufnahme mittels der Kippkinematik durch den Kippantriebs um die Kippachse herum verkippbar ist. Dabei ist es vorgesehen, dass der Kippantrieb Arbeitsmittel aufweist, die auf den Auslegeranlenkabschnitt und den Geräteaufnahmeanlenkabschnitt wirken, sodass der Auslegeranlenkabschnitt und der Geräteaufnahmeanlenkabschnitt mittels der Arbeitsmittel des Kippantriebs mechanisch miteinander in Wirkverbindung gebracht sind.

Es ist vorgesehen, dass die Arbeitsmittel beispielsweise ein Kolben und ein Zylinder sein können, wobei der Kolben innerhalb des Zylinders angeordnet ist und wobei durch den Kolben und den Zylinder ein Arbeitsvolumen umschlossen ist. In dem Arbeitsvolumen ist bevorzugt ein Arbeitsmedium angeordnet, beispielsweise Luft, Hydrauliköl oder Ähnliches. Durch Verändern eines Arbeitsdrucks des Arbeitsmediums in dem Arbeitsvolumen ist der Kolben in Relation zu dem Zylinder verlagerbar.

Das Arbeitsmittel kann auch ein mechanischer Linearantrieb sein, der beispielsweise ein Ritzel und eine Zahnstange aufweisen kann. Darüber hinaus kann der Linearantrieb auch elektromagnetisch ausgeführt sein.

Vorteilhafterweise bilden bei dem erfindungsgemäßen Baggerstiel eine Projektion des Verbindungselement, des Auslegerabschnitts, des Kippantriebs und des zwischen dem zweiten Verbindungsabschnitt und dem Geräteaufnahmeanlenkabschnitt angeordneten Abschnitts der Geräteaufnahme, auf eine senkrecht zu der Greifebene ausgerichtete Projektionsebene ein Dreieck oder ein Viereck. Ein Dreieck wird gebildet, wenn der zweite Verbindungsabschnitt und der Geräteaufnahmeanlenkabschnitt deckungsgleich sind. Die erfindungsgemäß vorgesehene Konstruktion erhält ihre Beweglichkeit dadurch, dass eine Länge des Kippantriebs variabel ist und dass das Verbindungselement in dem ersten Verbindungsabschnitt sowie der Kippantrieb in dem Auslegeranlenkabschnitt und in dem Geräteaufnahmeanlenkabschnitt schwenkbar gelagert sind.

Der so ausgestaltete Baggerstiel kann besonders kompakt ausgeführt sein, da der Tiltaktuator nicht mit weiteren Kupplungsmitteln an dem Baggerstiel festgelegt werden muss, sondern direkt in diesen integriert sein kann.

Eine vorteilhafte Umsetzung des Erfindungsgedankens sieht vor, dass der Geräteaufnahmeanlenkabschnitt in der Aktuatormittelebene liegt, sodass der Kippantrieb der zumindest einen Kippkinematik die Aktuatormittelebene nicht kreuzt. Durch eine derartige Ausgestaltung des erfindungsgemäßen Baggerstiels ist der Baggerstiel besonders robust ausbildbar.

Die Erfindung betrifft auch einen Baggerstiel der den Tiltaktuator die zumindest eine Kippkinematik mit dem Verbindungselement, dem Auslegerabschnitt und dem Kippantrieb aufweist, wobei das Verbindungselement mit dem ersten Verbindungsabschnitt des Verbindungselements drehfest an dem Baggerstiel gelagert ist, wobei die Geräteaufnahme in dem zweiten Verbindungsabschnitt des Verbindungselements, beabstandet von dem ersten Verbindungsabschnitt um die durch den zweiten Verbindungsabschnitt verlaufende Kippachse herum verschwenkbar an dem Baggerstiel gelagert ist, wobei der Auslegerabschnitt sich, ausgehend von der Kippachse, von dem Baggerstiel weg erstreckt und in Relation zu der Geräteaufnahme drehfest ist, wobei sich die Auslegerachse des Auslegerabschnitts und die Greifebene stets in lediglich einem Punkt schneiden, wobei der Kippantrieb den Auslegeranlenkabschnitt und den Geräteaufnahmeanlenkabschnitt aufweist, wobei der zwischen dem Auslegeranlenkabschnitt und dem Geräteaufnahmeanlenkabschnitt ausgebildete Abstand durch den Kippantrieb veränderbar ist, wobei der Kippantrieb mit dem Auslegeranlenkabschnitt verschwenkbar an dem Auslegerabschnitt und mit dem Geräteaufnahmeanlenkabschnitt verschwenkbar an der Geräteaufnahme gelagert ist, sodass die Geräteaufnahme mittels der Kippkinematik durch den Kippantrieb um die Kippachse herum verkippbar ist. Durch eine derartige Ausgestaltung des erfindungsgemäßen Baggerstiels wird erreicht, dass der Baggerstiel besonders kompakt ausgeführt sein kann, insbesondere da der Tiltaktuator direkt in den Baggerstiel integrierbar ist und keine weiteren Kupplungsmitteln zum Festlegen des Tiltaktuators an dem Baggerstiel erforderlich sind.

Auch bei dieser Ausführungsform ist es vorgesehen, dass der Kippantrieb Arbeitsmittel aufweist, die auf den Auslegeranlenkabschnitt und den Geräteaufnahmeanlenkabschnitt wirken, sodass der Auslegeranlenkabschnitt und der Geräteaufnahmeanlenkabschnitt mittels der Arbeitsmittel des Kippantriebs mechanisch miteinander in Wirkverbindung gebracht sind.

Die Arbeitsmittel entsprechen dabei vorzugsweise denen, die bereits beschrieben wurden, sie können also beispielsweise ein Kolben und ein Zylinder sein, wobei der Kolben innerhalb des Zylinders angeordnet ist und wobei durch den Kolben und den Zylinder ein Arbeitsvolumen umschlossen ist. In dem Arbeitsvolumen ist bevorzugt ein Arbeitsmedium angeordnet, beispielsweise Luft, Hydrauliköl oder Ähnliches. Durch Verändern eines Arbeitsdrucks des Arbeitsmediums in dem Arbeitsvolumen ist der Kolben in Relation zu dem Zylinder verlagerbar.

Es ist weiterhin vorgesehen, dass das Arbeitsmittel auch hier ein mechanischer Linearantrieb sein kann, der beispielsweise ein Ritzel und eine Zahnstange aufweisen kann. Darüber hinaus kann der Linearantrieb auch elektromagnetisch ausgeführt sein.

Vorteilhafterweise bildet hierbei eine Projektion des Verbindungselement, des Auslegerabschnitts, des Kippantriebs und des zwischen dem zweiten Verbindungsabschnitt und dem Geräteaufnahmeanlenkabschnitt angeordneten Abschnitts der Geräteaufnahme, auf eine senkrecht zu der Greifebene ausgerichtete Projektionsebene ein Dreieck oder ein Viereck. Ein Dreieck wird gebildet, wenn der zweite Verbindungsabschnitt und der Geräteaufnahmeanlenkabschnitt deckungsgleich sind. Die erfindungsgemäß vorgesehene Konstruktion erhält ihre Beweglichkeit dadurch, dass eine Länge des Kippantriebs variabel ist und dass das Verbindungselement in dem zweiten Verbindungsabschnitt sowie der Kippantrieb in dem Auslegeranlenkabschnitt und in dem Geräteaufnahmeanlenkabschnitt schwenkbar gelagert sind.

Bei einer vorteilhaften Umsetzung des Erfindungsgedankens ist es vorgesehen, dass der Auslegeranlenkabschnitt in der Aktuatormittelebene liegt, sodass der Kippantrieb der zumindest einen Kippkinematik die Aktuatormittelebene nicht kreuzt. Durch eine derartige Ausgestaltung des erfindungsgemäßen Baggerstiels ist der Baggerstiel besonders robust ausbildbar.

Eine vorteilhafte Ausgestaltung der Erfindung sieht vor, dass der Auslegeranlenkabschnitt und der Geräteaufnahmeanlenkabschnitt der zumindest einen Kippkinematik in einem ersten Raumvolumen oder einem zweiten Raumvolumen angeordnet sind, wobei das erste Raumvolumen und das zweite Raumvolumen durch eine Aktuatormittelebene voneinander getrennt sind, und wobei die Aktuatormittelebene durch die Kippachse und eine Mittelachse des Verbindungselements aufgespannt ist, sodass der Kippantrieb der zumindest einen Kippkinematik die Aktuatormittelebene nicht schneidet oder berührt. Eine derartige Ausgestaltung des erfindungsgemäßen Baggerstiels ermöglicht es, dass eine Arbeitsleistung des Kippantriebs möglichst direkt auf die Geräteaufnahme übertragen werden kann.

Bei der Betrachtung, ob die in dieser Anmeldung beschriebenen Elemente einander schneiden, kreuzen, oder Ähnliches, wird, insofern es sich in Realität um dreidimensionale Objekte handelt, vorliegend darauf abgestellt, ob dies auf Mittelachsen dieser Objekte zutrifft. Als Anfangs- und Endpunkte dieser Mittelachsen werden die jeweiligen Lagerpunkte der Objekte angenommen.

Auch bei dieser Ausführungsform des erfindungsgemäßen Baggerstiels gilt das bereits Gesagte, wonach bei der Betrachtung, ob die in dieser Anmeldung beschriebenen Elemente einander schneiden, kreuzen, oder Ähnliches, wird, insofern es sich in Realität um dreidimensionale Objekte handelt, vorliegend darauf abgestellt, ob dies auf Mittelachsen dieser Objekte zutrifft. Als Anfangs- und Endpunkte dieser Mittelachsen werden die jeweiligen Lagerpunkte der Objekte angenommen.

Um den erfindungsgemäßen Baggerstiel besonders kompakt ausbilden zu können, ist es erfindungsgemäß vorgesehen, dass der Auslegeranlenkabschnitt der zumindest einen Kippkinematik in dem ersten Raumvolumen angeordnet ist, wobei der Geräteaufnahmeanlenkabschnitt der zumindest einen Kippkinematik in dem zweiten Raumvolumen angeordnet ist, sodass der Kippantrieb der zumindest einen Kippkinematik die Aktuatormittelebene kreuzt. Hierdurch kann der Baggerstiel vorteilhafterweise besonders kompakt ausgeführt werden.

Bei einer vorteilhaften Ausgestaltung der Erfindung ist es vorgesehen, dass der Tiltaktuator zumindest eine erste Kippkinematik und eine zweite Kippkinematik aufweist, wobei die erste Kippkinematik und die zweite Kippkinematik entlang der Kippachse voneinander beabstandet sind.

Hierbei ist es vorteilhafterweise vorgesehen, dass durch das Vergrößern des Abstands zwischen dem Auslegeranlenkabschnitt und dem Geräteaufnahmeanlenkabschnitt der ersten Kippkinematik um einen Wert X und das gleichzeitiges Verringern des Abstands zwischen dem Auslegeranlenkabschnitt und dem Geräteaufnahmeanlenkabschnitt der zweiten Kippkinematik um einen Wert -X die Geräteaufnahme um den Winkel α verkippbar ist. Durch eine derartige Ausgestaltung des erfindungsgemäßen Baggerstiels wird erreicht, dass ein unerwünschtes Verkippen der Geräteaufnahme durch einen Ausfall der Kippantriebe verhinderbar ist.

Um die Aktuatoren des erfindungsgemäßen Baggerstiels mit Energie versorgen zu können, ist es vorteilhafterweise vorgesehen, dass der Tiltaktuator und/ oder der Rotationsaktuator an ein Baggerenergiesystem angeschlossen und/ oder anschließbar sind. Baggerenergiesystem meint vorliegend das Energieversorgungssystem des Baggers, das dazu vorgesehen ist, um Anbaugeräte des Baggers mit Energie zu versorgen. Besonders bevorzugt ist das Baggerenergiesystem ein hydraulisches System, das einen hydraulischen Druck zur Verfügung stellt, mittels dessen die Anbaugeräte antreibbar sind.

Weitere vorteilhafte Ausgestaltungen des Baggerstiels werden anhand von in den Zeichnungen dargestellten Ausführungsbeispielen erläutert. Es zeigen:
Figur 1 eine schematisch dargestellte Seitenansicht einer Ausführungsform des erfindungsgemäßen Baggerstiels,
Figuren 2 eine schematisch dargestellte Seitenansicht eines Tiltaktuators einer Ausführungsform des erfindungsgemäßen Baggerstiels,
Figur 3 eine schematisch dargestellte Seitenansicht eines Tiltaktuators einer Ausführungsform des erfindungsgemäßen Baggerstiels mit an dem Tiltaktuator angeordneten Rotationsaktuator,
Figur 4 eine schematisch dargestellte Seitenansicht eines integral ausgebildeten Tiltrotators einer Ausführungsform des erfindungsgemäßen Baggerstiels,
Figur 5 den in Figur 3 gezeigten Tiltaktuator mit an dem Rotationsaktuator festgelegten Greifer und
Figuren 6, 7 und 8 schematische Darstellungen von Ausführungsformen des erfindungsgemäßen Baggerstiels mit Kippkinematik.

In Figur 1 eine schematisch dargestellte Seitenansicht einer Ausführungsform eines erfindungsgemäßen Baggerstiels 1 gezeigt. Der Baggerstiel 1 ist zur Verwendung mit einem Bagger (nicht dargestellt, oder bezeichnet) vorgesehen. Der Baggerstiel 1 weist einen Auslegerkopplungsabschnitt 2 auf. Der Baggerstiel 1 ist mittels des Auslegerkopplungsabschnitts 2 schwenkbar an einem Ausleger 3 des Baggers festgelegt. Ein Stielaktuator 4 des Baggers ist so an dem Baggerstiel 1 angelenkt, dass der Baggerstiel 1 mittels des Stielaktuators 4 innerhalb einer Greifebene 5 des Baggers verlagerbar ist. Die Greifebene 5 ist dabei diejenige Ebene, die durch eine Auslegerlängsachse 6 und eine Stiellängsachse 7 aufgespannt ist.

Der gezeigte Baggerstiel 1 weist darüber hinaus auch einen Löffelaktuator 8 auf, der beabstandet von dem Auslegerkopplungsabschnitt 2 an dem Baggerstiel 1 angelenkt ist. In einem dem Auslegerkopplungsabschnitt 2 gegenüberliegenden Endabschnitt 9 des Baggerstiels 1 ist ein Tiltaktuator 10 an dem Baggerstiel 1 festgelegt. Der Tiltaktuator 10 weist einen Lagerabschnitt 11 und einen Anlenkabschnitt 12 auf.

Der Lagerabschnitt 11 des Tiltaktuators 10 ist zwischen zwei Seitenelementen 13 des Baggerstiels 1 angeordnet und somit teilweise von diesen umgriffen. Die Seitenelemente 13 und der Lagerabschnitt 11 des Tiltaktuators 10 weisen jeweils korrespondierende Ausnehmungen auf, durch die eine, die Seitenelemente 13 und den Lagerabschnitt 11 des Tiltrotators 10 durchdringende, Bolzenausnehmung 14 gebildet ist, die einen kreisförmigen Querschnitt aufweist und in der ein Lagerbolzen 15 angeordnet ist. Der Tiltaktuator 10 ist mittels der Bolzenausnehmung 14 und des Lagerbolzens 15 schwenkbar an dem Baggerstiel 1 festgelegt.

Der Anlenkabschnitt 12 des Tiltaktuator 10 ist mittels einer Koppel 16 mit dem Löffelaktuator 8 in Wirkverbindung gebracht. Die Koppel 16 und der Löffelaktuator 8 sind schwenkbar an einer Schwinge 17 festgelegt, wobei die Schwinge 17 schwenkbar an dem Baggerstiel 1 festgelegt ist. Durch die Schwinge 17, die Koppel 16, den Tiltrotator 10 und den Baggerstiel 1, ist ein Parallelogrammgestänge gebildet. Der Tiltaktuator 10 ist mittels des Löffelaktuators 8 innerhalb der Greifebene 5 des Baggers verlagerbar, genauer, um den Lagerbolzen 15 herum verschwenkbar.

Der Tiltaktuator 10 weist auf seiner dem Baggerstiel 1 gegenüberliegenden Unterseite eine Geräteaufnahme 18 auf. An der Geräteaufnahme 18 ist ein lediglich schematisch dargestelltes Anbaugerät 19 festgelegt. Der Tiltaktuator 10 weist einen schematisch dargestellten Kippantrieb 20 auf. Der Kippantrieb 20 erstreckt sich zwischen dem Lagerabschnitt 11 und dem Anlenkabschnitt 12. Mittels des Kippantriebs 20 ist die Geräteaufnahme 18 um eine parallel zu der Greifebene 5 angeordnete Kippachse 21 herum verkippbar.

In Figuren 2 ist eine schematisch dargestellte Seitenansicht des Tiltaktuators 10 des in Figur 1 gezeigten Baggerstiels 1 gezeigt. Der Baggerstiel 1 und der Löffelaktuator 8 sind lediglich teilweise dargestellt. An dem Tiltaktuator ist kein Anbaugerät festgelegt.

In Figur 3 ist eine schematisch dargestellte Seitenansicht eines Tiltaktuators 10 einer Ausführungsform des erfindungsgemäßen Baggerstiels 1 gezeigt, an dem ein Rotationsaktuator 22 angeordnet ist. Der Rotationsaktuator 22 ist als eine eigenständige Baugruppe ausgebildet, die lösbar an der Geräteaufnahme 18 des Tiltaktuators 10 festgelegt ist. Der Rotationsaktuator 22 weist ebenfalls eine Geräteaufnahme 18 auf.

Durch den Tiltaktuator 10 und den Rotationsaktuator 22 ist ein Tiltrotator 23 gebildet, der auch die Geräteaufnahme 18 aufweist. An der Geräteaufnahme 18 des Tiltrotators 23 ist ein Anbaugerät 19 festgelegt. Mittels des Tiltaktuators 10 des Tiltrotators 23 ist das Anbaugerät 19 um die Kippachse 21 herum verkippbar. Mittels des Rotationsaktuators 22 des Tiltrotators 23 ist das an der Geräteaufnahme 18 festgelegte Anbaugerät 19 um eine Rotationsachse 24 herum rotierbar. Die Rotationsachse 24 ist senkrecht zu der Kippachse 21 angeordnet.

Anders als der in Figur 3 gezeigte Tiltrotator 23, ist der in Figur 4 gezeigte Tiltrotator 23 nicht modular ausgeführt. Der Tiltaktuator 10 und der Rotationsaktuator 22 weisen ein gemeinsame Gehäuse 25 auf und bilden ein integrales Bauteil.

Bei dem in Figur 4 gezeigten Tiltrotator 23 sind auch der Kippantrieb 20 des Tiltaktuators und ein Rotationsantrieb 26 des Rotationsaktuators 22 schematisch dargestellt. Beide Antriebe 20,26 weisen jeweils einen Hydraulikmotor 27 und mit dem jeweiligen Hydraulikmotor 27 in Wirkverbindung gebrachte Reaktionsmittel 28 auf. Die Antriebe 20,26 sind als Linearantriebe ausgeführt. Die Hydraulikmotoren 27 sind mit einem lediglich schematisch dargestellten Baggerenergiesystem 29 gekoppelt.

In Figur 5 ist eine Ausführungsform des erfindungsgemäßen Baggerstiels 1 mit einem modulare Tiltrotator 23 gezeigt, wobei an der Geräteaufnahme 19 des Rotationsaktuator 22 des Tiltrotators 23 ein Greifer 30 festgelegt ist. Die Geräteaufnahme 19 des Rotationsaktuators 22 weist zwei flächige Aufnahmeabschnitte 31 auf. Die Aufnahmeabschnitte 31 sind auf einander gegenüberliegenden Seiten Rotationsaktuators 22 des Tiltrotators 23 ausgebildet. Der Greifer 30 weist einen U-förmig ausgebildeten Kupplungsabschnitt 32, mit einander gegenüberliegenden Kupplungsflächen 33 auf. Die einander gegenüberliegende Kupplungsflächen 33 des Kupplungsabschnitts 32 sind mit den flächigen Aufnahmeabschnitten 31 in Anlage gebracht.

In Figur 6 ist eine Ausführungsform des erfindungsgemäßen Baggerstiels 1 gezeigt deren Tiltaktuator 10 eine Kippkinematik 34 aufweist. Die Kippkinematik 34 weist ein Verbindungselement 35, einen Auslegerabschnitt 36 und den Kippantrieb 20 auf. Der Kippantrieb 20 ist als ein Hydraulikzylinder ausgebildet.

Die Geräteaufnahme 18 ist mittels des Verbindungselements 35 beabstandet von der Kippachse 21 an dem Baggerstiel 1 gelagert. Das Verbindungselement 35 ist mit einem ersten Verbindungsabschnitt 37 des Verbindungselements 35 so an dem Baggerstiel 1 gelagert, dass es um die Kippachse 21 herum verschwenkbar ist. Die Geräteaufnahme 18 ist an einem zweiten Verbindungsabschnitt 38 des Verbindungselements 35 drehfest festgelegt. Der Auslegerabschnitt 36 erstreckt sich, ausgehend von der Kippachse 21, von dem Baggerstiel 1 weg und ist in Relation zu dem Baggerstiel 1 drehfest. Eine Auslegerachse 39 des Auslegerabschnitts 36 und die Greifebene 5 schneiden sich in einem Punkt.

Der Kippantrieb 20 weist einen Auslegeranlenkabschnitt 40 und einen Geräteaufnahmeanlenkabschnitt 41 auf. Ein zwischen dem Auslegeranlenkabschnitt 40 und dem Geräteaufnahmeanlenkabschnitt 41 ausgebildeter Abstand (nicht dargestellt und bezeichnet) ist durch den Kippantrieb 20 veränderbar, indem der Kolben 42 innerhalb des Arbeitsvolumens 43 des als Hydraulikzylinder ausgebildeten Kippantriebs 20 verlagert wird. Der Kippantrieb 20 ist mit dem Auslegeranlenkabschnitt 40 verschwenkbar an dem Auslegerabschnitt 36 und mit dem Geräteaufnahmeanlenkabschnitt 41 verschwenkbar an der Geräteaufnahme 18 gelagert, sodass die Geräteaufnahme 18 mittels der Kippkinematik 34 durch den Kippantrieb 20 um die Kippachse 21 herum verkippbar ist.

Bei dem in Figur 6 gezeigten Baggerstiel 1 sind sowohl der Auslegeranlenkabschnitt 40 als auch der Geräteaufnahmeanlenkabschnitt 41 der Kippkinematik 34 in einem ersten Raumvolumen 44 angeordnet. Das erste Raumvolumen 44 ist von einem zweiten Raumvolumen 45 durch eine Aktuatormittelebene 46 getrennt. Die Aktuatormittelebene 46 ist durch die Kippachse 21 und eine Mittelachse 47 des Verbindungselement 35 aufgespannt. In der Figur 6 sind die Greifebene 5 und die Aktuatormittelebene 46 deckungsgleich. Die Mittelachse 47 des Verbindungselements 35 liegt sowohl in der Greifebene 5, als auch in der Aktuatormittelebene 46. Der Kippantrieb 20 der Kippkinematik 34 kreuzt die Aktuatormittelebene 46 nicht.

In Figur 7 ist eine schematische Darstellung des erfindungsgemäßen Baggerstiels 1 gezeigt, dessen Tiltaktuator 10 eine erste Kippkinematik 34a und eine zweite Kippkinematik 34b aufweist. Die Kippkinematiken 34a, 34b sind entlang der Kippachse 21 voneinander beabstandet. Die Kippantriebe 20 der dargestellten Kinematiken 34a, 34b sind als Hydraulikzylinder ausgebildet.

Der Auslegeranlenkabschnitt 40 der ersten Kippkinematik 34a ist in dem ersten Raumvolumen 44 angeordnet, wobei der Geräteaufnahmeanlenkabschnitt 41 der ersten Kippkinematik 34a in dem zweiten Raumvolumen 45 angeordnet ist, sodass der Kippantrieb 20 der ersten Kippkinematik 34a die Aktuatormittelebene 46 kreuzt. Bei der zweiten Kippkinematik 34b ist dies sinngemäß umgekehrt.

Die in Figur 8 gezeigte schematische Darstellung einer weiteren Ausführungsform des erfindungsgemäßen Baggerstiels 1 weist einen alternative Anordnung der Kippkinematiken 34a, 34b sowie Lagerung des Verbindungselements 35 in den Verbindungsbereichen 37, 38 auf. Das Verbindungselement 35 ist mit dem ersten Verbindungsabschnitt 37 des Verbindungselements 35 drehfest an dem Baggerstiel 1 gelagert. Die Geräteaufnahme 18 ist in dem zweiten Verbindungsabschnitt 38 des Verbindungselements 35 um die durch den zweiten Verbindungsabschnitt 38 verlaufende Kippachse 21 herum verschwenkbar an dem Baggerstiel 1 gelagert. Die Kippachse 21 ist dabei von dem ersten Verbindungsabschnitt 37 beabstandet und der Auslegerabschnitt 36 erstreckt sich, ausgehend von der Kippachse 21, von dem Baggerstiel 1 weg. Der Auslegerabschnitt 36 ist in Relation zu der Geräteaufnahme 18 drehfest. Die Auslegerachse 39 des Auslegerabschnitts 36 und die nicht bezeichnete Greifebene schneiden sich stets lediglich einem Punkt.

### BEZUGSZEICHENLISTE

- 1.: Baggerstiel
- 2.: Auslegerkopplungsabschnitt
- 3.: Ausleger
- 4.: Stielaktuator
- 5.: Greifebene
- 6.: Auslegerlängsachse
- 7.: Stiellängsachse
- 8.: Löffelaktuator
- 9.: Endabschnitt
- 10.: Tiltaktuator
- 11.: Lagerabschnitt
- 12.: Anlenkabschnitt
- 13.: Seitenelement
- 14.: Bolzenausnehmung
- 15.: Lagerbolzen
- 16.: Koppel
- 17.: Schwinge
- 18.: Geräteaufnahme
- 19.: Anbaugerät
- 20.: Kippantrieb
- 21.: Kippachse
- 22.: Rotationsaktuator
- 23.: Tiltrotator
- 24.: Rotationsachse
- 25.: Gehäuse
- 26.: Rotationsantrieb
- 27.: Hydraulikmotor
- 28.: Reaktionsmittel
- 29.: Baggerenergiesystem
- 30.: Greifer
- 31.: Aufnahmeabschnitt
- 32.: Kupplungsabschnitt
- 33.: Kupplungsfläche
- 34.: Kippkinematik
- 34a.: erste Kippkinematik
- 34b.: zweite Kippkinematik
- 35.: Verbindungselement
- 36.: Auslegerabschnitt
- 37.: erster Verbindungsabschnitt
- 38.: zweiter Verbindungsabschnitt
- 39.: Auslegerachse
- 40.: Auslegeranlenkabschnitt
- 41.: Geräteaufnahmeanlenkabschnitt
- 42.: Kolben
- 43.: Arbeitsvolumen
- 44.: erstes Raumvolumen
- 45.: zweites Raumvolumen
- 46.: Aktuatormittelebene
- 47.: Mittelachse

## Patentansprüche

1. Baggerstiel (1) für einen Bagger, wobei der Baggerstiel (1) einen Auslegerkopplungsabschnitt (2) aufweist, der so an einen Ausleger (3) und einen Stielaktuator (4) des Baggers angepasst ist, dass der Baggerstiel (1) mittels des Auslegerkopplungsabschnitts (2) schwenkbar an dem Ausleger (3) festlegbar und der Stielaktuator (4) so an dem Baggerstiel (1) anlenkbar ist, dass der Baggerstiel (1) mittels des Stielaktuators (4) innerhalb einer Greifebene (5) des Baggers verlagerbar ist, wobei die Greifebene (5) durch eine Auslegerlängsachse (6) und eine Stiellängsachse (7) aufgespannt ist, und wobei der Baggerstiel (1) einen Löffelaktuator (8) aufweist, der beabstandet von dem Auslegerkopplungsabschnitt (2) an dem Baggerstiel (1) angelenkt ist, wobei der Baggerstiel (1) einen Tiltaktuator (10) aufweist, wobei der Tiltaktuator (10) einen Lagerabschnitt (11) und einen Anlenkabschnitt (12) aufweist, wobei der Tiltaktuator (10) mittels des Lagerabschnitts (11) schwenkbar an dem Baggerstiel (1) festgelegt ist, wobei in dem Anlenkabschnitt (12) der Löffelaktuator (8) zumindest mittelbar so an dem Tiltaktuator (10) angelenkt ist, dass der Tiltaktuator (10) mittels des Löffelaktuators (8) innerhalb der Greifebene (5) des Baggers verlagerbar ist, wobei der Tiltaktuator (10) eine Geräteaufnahme (18) aufweist, an der ein Anbaugerät (19) festlegbar ist, wobei der Tiltaktuator (10) einen Kippantrieb (20) aufweist, der sich zumindest abschnittsweise zwischen dem Lagerabschnitt (11) und dem Anlenkabschnitt (12) erstreckt und mittels dessen die Geräteaufnahme (18) um eine parallel zu der Greifebene (5) angeordnete Kippachse (21) herum verkippbar ist, **dadurch gekennzeichnet, dass** die Geräteaufnahme (18) zwei flächige Aufnahmeabschnitte (31) aufweist, die auf einander gegenüberliegenden Seiten des Tiltaktuators (10), oder des Rotationsaktuators (22) ausgebildet sind, wobei an der Geräteaufnahme (18) ein Anbaugerät (19) mit einem U-förmig ausgebildeten Kupplungsabschnitt (32) derart festlegbar ist, dass einander gegenüberliegende Kupplungsflächen (33) des Kupplungsabschnitts (32) mit den flächigen Aufnahmeabschnitten (31) in Anlage bringbar sind.

2. Baggerstiel (1) nach Anspruch 1, **dadurch gekennzeichnet, dass** der Lagerabschnitt (11) des Tiltaktuators (10) von Seitenelementen (13) des Baggerstiels (1), die einander gegenüberliegen, zumindest abschnittsweise umgriffen ist.

3. Baggerstiel (1) nach einem der Ansprüche 1 oder 2, **dadurch gekennzeichnet, dass** der Baggerstiel (1) einen Rotationsaktuator (22) aufweist, wobei der Rotationsaktuator (22) auf einer, dem Baggerstiel (1) abgewandten, Unterseite des Tiltaktuators (10) an dem Tiltaktuator (10) festgelegt ist, sodass durch den Tiltaktuator (10) und den Rotationsaktuator (22) ein Tiltrotator (23) gebildet ist, der mittels des Tiltaktuators (10) um die Kippachse (21) herum verkippbar ist, wobei der Tiltrotator (23) die Geräteaufnahme (18) aufweist, mittels der das Anbaugerät (19) an dem Baggerstiel (1) festlegbar ist, wobei das an der Geräteaufnahme (18) festgelegte Anbaugerät (19) mittels des Rotationsaktuators (22) um eine Rotationsachse (24) herum rotierbar ist, die senkrecht zu der Kippachse (21) angeordnet ist.

4. Baggerstiel (1) nach Anspruch 3, **dadurch gekennzeichnet, dass** der Rotationsaktuator (22) als ein Anbaugerät (19) ausgebildet und lösbar an der Geräteaufnahme (18) des Tiltaktuators (10) festgelegt ist, wobei der an dem Tiltaktuator (10) festgelegte Rotationsaktuator (22) eine weiter Geräteaufnahme (18) aufweist.

5. Baggerstiel (1) nach einem der Ansprüche 1 bis 4, **dadurch gekennzeichnet, dass** der Baggerstiel (1) einen Greifer (30) aufweist, wobei der Greifer (30) zumindest mittelbar an dem Tiltaktuator (10) festgelegt ist.

6. Baggerstiel (1) nach Anspruch 5, **dadurch gekennzeichnet, dass** der Greifer (30) mittels des Rotationsaktuators (22) an dem Tiltaktuator (10) festgelegt ist.

7. Baggerstiel (1) nach einem der Ansprüche 5 oder 6, **dadurch gekennzeichnet, dass** der Greifer (30) als ein Anbaugerät (19) ausgebildet ist, wobei der Greifer (30) an der Geräteaufnahme (18) des Tiltaktuators (10), des Tiltrotators (23) oder des Rotationsaktuators (22) festgelegt ist.

8. Baggerstiel (1) nach einem der Ansprüche 1 bis 7, **dadurch gekennzeichnet, dass** der Tiltaktuator (10) und/ oder der Rotationsaktuator (22) zumindest einen Linearantrieb aufweisen.

9. Baggerstiel (1) nach Anspruch 8, **dadurch gekennzeichnet, dass** der als Linearantrieb ausgebildete Kippantrieb (20) des Tiltaktuators (10) einen Hydraulikzylinder aufweist.

10. Baggerstiel (1) nach einem der Ansprüche 8 oder 9, **dadurch gekennzeichnet, dass** der Tiltaktuator (10) zumindest eine Kippkinematik (34, 34a, 34b) mit einem Verbindungselement (35), einem Auslegerabschnitt (36) und dem Kippantrieb (20) aufweist, wobei die Geräteaufnahme (18) mittels des Verbindungselements (35) beabstandet von der Kippachse (21) an dem Baggerstiel (1) gelagert ist, wobei das Verbindungselement (35) mit einem ersten Verbindungsabschnitt (37) des Verbindungselements (35) so an dem Baggerstiel (1) gelagert ist, dass es um die Kippachse (21) herum verschwenkbar ist, wobei die Geräteaufnahme (18) an einem zweiten Verbindungsabschnitt (38) des Verbindungselements (35) drehfest gelagert ist, wobei der Auslegerabschnitt (36) sich, ausgehend von der Kippachse (21), von dem Baggerstiel (1) weg erstreckt und in Relation zu dem Baggerstiel (1) drehfest ist, wobei sich eine Auslegerachse (39) des Auslegerabschnitts (36) und die Greifebene (5) stets in lediglich einem Punkt schneiden, wobei der Kippantrieb (20) einen Auslegeranlenkabschnitt (40) und einen Geräteaufnahmeanlenkabschnitt (41) aufweist, wobei ein zwischen dem Auslegeranlenkabschnitt (40) und dem Geräteaufnahmeanlenkabschnitt (41) ausgebildeter Abstand durch den Kippantrieb (20) veränderbar ist, wobei der Kippantrieb (20) mit dem Auslegeranlenkabschnitt (40) verschwenkbar an dem Auslegerabschnitt (36) und mit dem Geräteaufnahmeanlenkabschnitt (41) verschwenkbar an der Geräteaufnahme (18) gelagert ist, sodass die Geräteaufnahme (18) mittels der Kippkinematik (34, 34a, 34b) durch den Kippantrieb (20) um die Kippachse (21) herum verkippbar ist.

11. Baggerstiel (1) nach Anspruch 10, **dadurch gekennzeichnet, dass** der Geräteaufnahmeanlenkabschnitt (41) in der Aktuatormittelebene (46) liegt, sodass der Kippantrieb (20) der zumindest einen Kippkinematik (34, 34a, 34b) die Aktuatormittelebene (46) nicht kreuzt.

12. Baggerstiel (1) nach einem der Ansprüche 8 oder 9, **dadurch gekennzeichnet, dass** der Tiltaktuator (10) die zumindest eine Kippkinematik (34, 34a, 34b) mit dem Verbindungselement (35), dem Auslegerabschnitt (36) und dem Kippantrieb (20) aufweist, wobei das Verbindungselement (35) mit dem ersten Verbindungsabschnitt (37) des Verbindungselements (35) drehfest an dem Baggerstiel (1) gelagert ist, wobei die Geräteaufnahme (18) in dem zweiten Verbindungsabschnitt (38) des Verbindungselements (35), beabstandet von dem ersten Verbindungsabschnitt (37) um die durch den zweiten Verbindungsabschnitt (38) verlaufende Kippachse herum verschwenkbar an dem Baggerstiel (1) gelagert ist, wobei der Auslegerabschnitt (36) sich, ausgehend von der Kippachse (21), von dem Baggerstiel (1) weg erstreckt und in Relation zu der Geräteaufnahme (18) drehfest ist, wobei sich die Auslegerachse (39) des Auslegerabschnitts (36) und die Greifebene (5) stets in lediglich einem Punkt schneiden, wobei der Kippantrieb (20) den Auslegeranlenkabschnitt (40) und den Geräteaufnahmeanlenkabschnitt (41) aufweist, wobei der zwischen dem Auslegeranlenkabschnitt (40) und dem Geräteaufnahmeanlenkabschnitt (41) ausgebildete Abstand durch den Kippantrieb (20) veränderbar ist, wobei der Kippantrieb (20) mit dem Auslegeranlenkabschnitt (40) verschwenkbar an dem Auslegerabschnitt (36) und mit dem Geräteaufnahmeanlenkabschnitt (41) verschwenkbar an der Geräteaufnahme (18) gelagert ist, sodass die Geräteaufnahme (18) mittels der Kippkinematik (34, 34a, 34b) durch den Kippantrieb (20) um die Kippachse (21) herum verkippbar ist.

13. Baggerstiel (1) nach Anspruch 12, **dadurch gekennzeichnet, dass** der Auslegeranlenkabschnitt (40) in der Aktuatormittelebene (46) liegt, sodass der Kippantrieb (20) der zumindest einen Kippkinematik (34, 34a, 34b) die Aktuatormittelebene (46) nicht kreuzt.

14. Baggerstiel (1) nach einem der Ansprüche 10 bis 13, **dadurch gekennzeichnet, dass** der Auslegeranlenkabschnitt (40) und der Geräteaufnahmeanlenkabschnitt (41) der zumindest einen Kippkinematik (34, 34a, 34b) in einem ersten Raumvolumen (44) oder einem zweiten Raumvolumen (45) angeordnet sind, wobei das erste Raumvolumen (44) und das zweite Raumvolumen (45) durch eine Aktuatormittelebene (46) voneinander getrennt sind, und wobei die Aktuatormittelebene (46) durch die Kippachse (21) und eine Mittelachsee (47) des Verbindungselements (35) aufgespannt ist, sodass der Kippantrieb (20) der zumindest einen Kippkinematik (34, 34a, 34b) die Aktuatormittelebene (46) nicht kreuzt.

15. Baggerstiel (1) nach einem der Ansprüche 10 bis 14 **dadurch gekennzeichnet, dass** der Auslegeranlenkabschnitt (40) der zumindest einen Kippkinematik (34, 34a, 34b) in dem ersten Raumvolumen (44) angeordnet ist, wobei der Geräteaufnahmeanlenkabschnitt (41) der zumindest einen Kippkinematik (34, 34a, 34b) in dem zweiten Raumvolumen (45) angeordnet ist, sodass der Kippantrieb (20) der zumindest einen Kippkinematik (34, 34a, 34b) die Aktuatormittelebene (46) kreuzt.

16. Baggerstiel (1) nach einem der Ansprüche 10 bis 15, **dadurch gekennzeichnet, dass** der Tiltaktuator (10) zumindest eine erste Kippkinematik (34a) und eine zweite Kippkinematik (34b) aufweist, wobei die erste Kippkinematik (34a) und die zweite Kippkinematik (34b) entlang der Kippachse (21) voneinander beabstandet sind.

## Claims

1. Excavator arm (1) for an excavator, wherein the excavator arm (1) has a boom coupling portion (2) adapted to a boom (3) and to an arm actuator (4) of an excavator in such a way that the excavator arm (1) can be pivotably fastened to the boom (3) by means of the excavator coupling portion (2), and the arm actuator (4) can be articulated on the excavator arm (1) in such a way that the excavator arm (1) can be displaced by means of the arm actuator (4) within a grabbing plane (5) of the excavator, wherein the grabbing plane (5) is defined by a boom longitudinal axis (6) and an arm longitudinal axis (7), and wherein the excavator arm (1) has a bucket actuator (8) articulated on the excavator arm (1) at a distance from the boom coupling portion (2), wherein the excavator arm (1) has a tilt actuator (10), wherein the tilt actuator (10) has a bearing portion (11) and an articulation portion (12), wherein the tilt actuator (10) is pivotably fastened to the excavator arm (1) by means of the bearing portion (11), wherein the bucket actuator (8) is articulated, in the articulation portion (12), at least partially on the tilt actuator (10) in such a way that the tilt actuator (10) can be displaced by means of the bucket actuator (8) within the grabbing plane (5), wherein the tilt actuator (10) has a device receptacle (18) to which an attachment device (19) can be fastened, wherein the tilt actuator (10) has a tilt drive (20) that extends at least in portions between the bearing portion (11) and the articulation portion (12) and by means of which the device receptacle (18) can be tilted around a tilt axis (21) arranged parallel to the grabbing plane (5), **characterised in that** the device receptacle (18) has two flat receiving portions (31) that are formed on opposite sides of the tilt actuator (10) or the rotary actuator (22), wherein an attachment device (19) with a U-shaped coupling portion (32) can be fixed to the device receptacle (18) in such a way that opposing coupling surfaces (33) of the coupling portion (32) can be brought into contact with the flat receiving portions (31).

2. Excavator arm (1) according to claim 1, **characterised in that** the bearing portion (11) of the tilt actuator (10) is surrounded, at least in portions, by side elements (13) of the excavator arm (1), which lie opposite one another.

3. Excavator arm (1) according to either one of claims 1 or 2, **characterised in that** the excavator arm (1) has a rotary actuator (22), wherein the rotary actuator (22) is fixed to the tilt actuator (10) on an underside of the tilt actuator (10) facing away from the excavator stick (1), so that a tilt rotator (23) is formed by the tilt actuator (10) and the rotary actuator (22), which can be tilted about the tilting axis (21) by means of the tilt actuator (10), wherein the tilt rotator (23) has the device receptacle (18), by means of which the attachment device (19) can be fixed to the excavator arm (1), wherein the attachment device (19) fixed to the device receptacle (18) can be rotated about an axis of rotation (24), which is arranged perpendicular to the tilt axis (21), by means of the rotary actuator (22).

4. Excavator arm (1) according to claim 3, **characterised in that** the rotary actuator (22) is designed as an attachment device (19) and releasably fixed to the device receptacle (18) of the tilt actuator (10), wherein the rotary actuator (22) fixed to the tilt actuator (10) has a further device receptacle (18).

5. Excavator arm (1) according to any one of claims 1 to 4, **characterised in that** the excavator arm (1) has a grabber (30), wherein the grabber (30) is at least indirectly fixed to the tilt actuator (10).

6. Excavator arm (1) according to claim 5, **characterised in that** the grabber (30) is fixed to the tilt actuator (10) by means of the rotary actuator (22).

7. Excavator arm (1) according to either one of claims 5 or 6, **characterised in that** the grabber (30) is designed as an attachment device (19), wherein the grabber (30) is fixed to the device receptacle (18) of the tilt actuator (10), the tilt rotator (23) or the rotary actuator (22).

8. Excavator arm (1) according to any one of claims 1 to 7, **characterised in that** the tilt actuator (10) and/or the rotary actuator (22) have at least one linear drive.

9. Excavator arm (1) according to claim 8, **characterised in that** the tilt drive (20) of the tilt actuator (10) designed as a linear drive has a hydraulic cylinder.

10. Excavator arm (1) according to either one of claims 8 or 9, **characterised in that** the tilt actuator (10) has at least one tilt kinematics (34, 34a, 34b) having a connecting element (35), a boom portion (36) and tilt drive (20), wherein the device receptacle (18) is mounted on the excavator arm (1) at a distance from the tilt axis (21) by means of the connecting element (35), wherein the connecting element (35) is mounted on the excavator arm (1) with a first connecting portion (37) of the connecting element (35) such that it can be pivoted about the tilt axis (21), wherein the device receptacle (18) is mounted non-rotatably on a second connecting portion (38) of the connecting element (35), wherein the boom portion (36) extends away from the excavator stick (1), starting from the tilt axis (21), and is non-rotatable in relation to the excavator arm (1), wherein a boom axis (39) of the boom portion (36) and the grabbing plane (5) only ever intersect at one point, wherein the tilt drive (20) has a boom articulation portion (40) and a device receptacle articulation portion (41), wherein a distance formed between the boom articulation portion (40) and the device receptacle articulation portion (41) can be varied by the tilt drive (20), wherein the tilt drive (20) is pivotably mounted with the boom articulation portion (40) on the boom portion (36) and pivotably mounted with the device receptacle articulation portion (41) on the device receptacle (18), such that the device receptacle (18) can be tilted about the tilt axis (21) by means of the tilt kinematics (34, 34a, 34b) by the tilt drive (20).

11. Excavator arm (1) according to claim 10, **characterised in that** the device receptacle articulation portion (41) lies in the actuator centre plane (46), such that the tilt drive (20) of the at least one tilt kinematics (34, 34a, 34b) does not cross the actuator centre plane (46).

12. Excavator arm (1) according to either one of claims 8 or 9, **characterised in that** the tilt actuator (10) has the at least one tilt kinematics (34, 34a, 34b) with the connecting element (35), the boom portion (36) and the tilt drive (20), wherein the connecting element (35) with the first connecting portion (37) of the connecting element (35) is mounted non-rotatably on the excavator arm (1), wherein the device receptacle (18) is mounted in the second connecting portion (38) of the connecting element (35), at a distance from the first connecting portion (37), so as to be pivotable on the excavator arm (1) about the tilt axis extending through the second connecting portion (38), wherein the boom portion (36), starting from the tilt axis (21), extends away from the excavator arm (1) and is rotationally fixed in relation to the device receptacle (18), wherein the boom axis (39) of the boom portion (36) and the grabbing plane (5) only ever intersect at one point, wherein the tilt drive (20) has the boom articulation portion (40) and the device receptacle articulation portion (41), wherein the distance formed between the boom articulation portion (40) and the device receptacle portion (41) can be altered by the tilt drive (20), wherein the tilt drive (20) is pivotably mounted on the boom portion (36) with the boom articulation portion (40) and pivotably mounted on the device receptacle (18) with the device receptacle articulation portion (41), such that the device receptacle (18) can be tilted about the tilt axis (21) by means of the tilt kinematics (34, 34a, 34b) by the tilt drive (20).

13. Excavator arm (1) according to claim 12, **characterised in that** the boom articulation portion (40) lies in the actuator centre plane (46), such that the tilt drive (20) of the at least one tilt kinematics (34, 34a, 34b) does not cross the actuator centre plane (46).

14. Excavator arm (1) according to any one of claims 10 to 13, **characterised in that** the boom articulation portion (40) and the device receptacle articulation portion (41) of the at least one kinematics (34, 34a, 34b) are arranged in a first spatial volume (44) or a second spatial volume (45), wherein the first spatial volume (44) and the second spatial volume (45) are separated from one another by an actuator centre plane (46), and wherein the actuator centre plane (46) is spanned by the tilt axis (21) and a centre axis (47) of the connecting element (35), such that the tilt drive (20) of the at least one tilt kinematics (34, 34a, 34b) does not cross the actuator centre axis (46).

15. Excavator arm (1) according to any one of claims 10 to 14, **characterised in that** the boom articulation portion (40) of the at least one tilt kinematics (34, 34a, 34b) is arranged in the first spatial volume (44), wherein the device receptacle articulation portion (41) of the at least one tilt kinematics (34, 34a, 34b) is arranged in the second spatial volume (45), such that the tilt drive (20) of the at least one tilt kinematics (34, 34a, 34b) crosses the actuator centre plane (46).

16. Excavator arm (1) according to any one of claims 10 to 15, **characterised in that** the tilt actuator (10) has at least a first tilt kinematics (34a) and a second tilt kinematics (34b), wherein the first tilt kinematics (34a) and the second tilt kinematics (34b) are at a distance from one another along the tilt axis (21).

## Revendications

1. Bras de pelle (1) pour une pelle, où le bras de pelle (1) présente une section d'accouplement de flèche (2) qui est adaptée à une flèche (3) et à un actionneur de bras (4) de la pelle de telle sorte que le bras de pelle (1) peut être fixé de manière pivotante à la flèche (3) au moyen de la section d'accouplement de flèche (2), et l'actionneur de bras (4) peut être articulé sur le bras de pelle (1) de telle sorte que le bras de pelle (1) peut être déplacé au moyen de l'actionneur de bras (4) à l'intérieur d'un plan de préhension (5) de la pelle, où le plan de préhension (5) est défini par un axe longitudinal de flèche (6) et un axe longitudinal de bras (7), et où le bras de pelle (1) présente un actionneur de godet (8), qui est articulé sur le bras de pelle (1) à distance de la section d'accouplement de flèche (2), où le bras de pelle (1) présente un actionneur d'inclinaison (10), où l'actionneur d'inclinaison (10) présente une section de palier (11) et une section d'articulation (12), où l'actionneur d'inclinaison (10) est fixé de manière pivotante au bras de pelle (1) au moyen de la section de palier (11), où, dans la section d'articulation (12), l'actionneur de godet (8) est articulé au moins indirectement sur l'actionneur d'inclinaison (10) de telle sorte que l'actionneur d'inclinaison (10) peut être déplacé à l'intérieur du plan de préhension (5) de la pelle au moyen de l'actionneur de godet (8), où l'actionneur d'inclinaison (10) présente un logement d'outil (18) sur lequel un outil rapporté (19) peut être fixé, où l'actionneur d'inclinaison (10) présente un entraînement de basculement (20) qui s'étend au moins par sections entre la section de palier (11) et la section d'articulation (12) et au moyen duquel le logement d'outil (18) peut basculer autour d'un axe de basculement (21) agencé parallèlement au plan de préhension (5), **caractérisé en ce que** le logement d'outil (18) présente deux sections de logement planes (31) qui sont réalisées sur des côtés opposés de l'actionneur d'inclinaison (10) ou de l'actionneur de rotation (22), où un outil rapporté (19) avec une section d'accouplement réalisée en forme de U (32) peut être fixé sur le logement d'outil (18) de telle sorte que des surfaces d'accouplement opposées (33) de la section d'accouplement (32) peuvent être mises en appui avec les sections de logement planes (31).

2. Bras de pelle (1) selon la revendication 1, **caractérisé en ce que** la section de palier (11) de l'actionneur d'inclinaison (10) est entourée au moins par sections par des éléments latéraux (13) du bras de pelle (1) qui se font face.

3. Bras de pelle (1) selon l'une quelconque des revendications 1 ou 2, **caractérisé en ce que** le bras de pelle (1) présente un actionneur de rotation (22), où l'actionneur de rotation (22) est fixé sur l'actionneur d'inclinaison (10), sur un côté inférieur de l'actionneur d'inclinaison (10) détourné du bras de pelle (1), de telle sorte qu'un rotateur d'inclinaison (23) est formé par l'actionneur d'inclinaison (10) et l'actionneur de rotation (22), qui peut être basculé autour de l'axe de basculement (21) au moyen de l'actionneur d'inclinaison (10), où le rotateur d'inclinaison (23) présente le logement d'outil (18) au moyen duquel l'outil rapporté (19) peut être fixé sur le bras de pelle (1), où l'outil rapporté (19) fixé au logement d'outil (18) peut être tourné au moyen de l'actionneur de rotation (22) autour d'un axe de rotation (24) qui est agencé perpendiculairement à l'axe de basculement (21).

4. Bras de pelle (1) selon la revendication 3, **caractérisé en ce que** l'actionneur de rotation (22) est réalisé sous la forme d'un outil rapporté (19) et est fixé de manière amovible au logement d'outil (18) de l'actionneur d'inclinaison (10), où l'actionneur de rotation (22) fixé à l'actionneur d'inclinaison (10) présente un autre logement d'outil (18).

5. Bras de pelle (1) selon l'une quelconque des revendications 1 à 4, **caractérisé en ce que** le bras de pelle (1) présente un preneur (30), où le preneur (30) est fixé au moins indirectement à l'actionneur d'inclinaison (10).

6. Bras de pelle (1) selon la revendication 5, **caractérisé en ce que** le preneur (30) est fixé à l'actionneur d'inclinaison (10) au moyen de l'actionneur de rotation (22).

7. Bras de pelle (1) selon l'une quelconque des revendications 5 ou 6, **caractérisé en ce que** le preneur (30) est réalisé sous la forme d'un outil rapporté (19), où le preneur (30) est fixé au logement d'outil (18) de l'actionneur d'inclinaison (10), du rotateur d'inclinaison (23) ou de l'actionneur de rotation (22).

8. Bras de pelle (1) selon l'une quelconque des revendications 1 à 7, **caractérisé en ce que** l'actionneur d'inclinaison (10) et/ou l'actionneur de rotation (22) présentent au moins un entraînement linéaire (30).

9. Bras de pelle (1) selon la revendication 8, **caractérisé en ce que** l'entraînement de basculement (20) de l'actionneur d'inclinaison (10), réalisé sous forme d'entraînement linéaire, présente un vérin hydraulique.

10. Bras de pelle (1) selon l'une quelconque des revendications 8 ou 9, **caractérisé en ce que** l'actionneur d'inclinaison (10) présente au moins une cinématique de basculement (34, 34a, 34b) avec un élément de liaison (35), une section de flèche (36) et l'entraînement de basculement (20), où le logement d'outil (18) est monté sur le bras de pelle (1) à distance de l'axe de basculement (21) au moyen de l'élément de liaison (35), où l'élément de liaison (35) est monté sur le bras de pelle (1) avec une première section de liaison (37) de l'élément de liaison (35) de manière à pouvoir pivoter autour de l'axe de basculement (21), où le logement d'outil (18) est monté de manière solidaire en rotation sur une deuxième section de liaison (38) de l'élément de liaison (35), où la section de flèche (36) s'étend à partir de l'axe de basculement (21), à partir du bras de la pelle (1) et est solidaire en rotation par rapport au bras de pelle (1), où un axe de flèche (39) de la section de flèche (36) et le plan de préhension (5) se coupent toujours en un seul point, où l'entraînement de basculement (20) présente une section d'articulation de flèche (40) et une section d'articulation de logement d'outil (41), où une distance réalisée entre la section d'articulation de flèche (40) et la section d'articulation de logement d'outil (41) peut être modifiée par l'entraînement de basculement (20), où l'entraînement de basculement (20) est monté de manière pivotante sur la section de flèche (36) avec la section d'articulation de flèche (40) et de manière pivotante sur le logement d'outil (18) avec la section d'articulation de logement d'outil (41), de telle sorte que le logement d'outil (18) peut être basculé au moyen de la cinématique de basculement (34, 34a, 34b) par l'entraînement de basculement (20) autour de l'axe de basculement (21).

11. Bras de pelle (1) selon la revendication 10, **caractérisé en ce que** la section d'articulation de logement d'outil (41) se situe dans le plan médian d'actionneur (46), de telle sorte que l'entraînement de basculement (20) de l'au moins une cinématique de basculement (34, 34a, 34b) ne croise pas le plan médian d'actionneur (46).

12. Bras de pelle (1) selon l'une quelconque des revendications 8 ou 9, **caractérisé en ce que** l'actionneur d'inclinaison (10) présente l'au moins une cinématique de basculement (34, 34a, 34b) avec l'élément de liaison (35), la section de flèche (36) et l'entraînement de basculement (20), où l'élément de liaison (35) est monté de manière solidaire en rotation sur le bras de pelle (1) avec la première section de liaison (37) de l'élément de liaison (35), où le logement d'outil (18) est monté dans la deuxième section de liaison (38) de l'élément de liaison (35) à distance de la première section de liaison (37) de manière pivotante autour de l'axe de basculement s'étendant à travers la deuxième section de liaison (38), où la section de flèche (36) s'étend à partir de l'axe de basculement (21), à partir du bras de pelle (1) et est solidaire en rotation par rapport au logement d'outil (18), où l'axe de flèche (39) de la section de flèche (36) et le plan de préhension (5) se coupent toujours en un seul point, où l'entraînement de basculement (20) présente la section d'articulation de flèche (40) et la section d'articulation de logement d'outil (41), où la distance réalisée entre la section d'articulation de flèche (40) et la section d'articulation de logement d'outil (41) peut être modifiée par l'entraînement de basculement (20), où l'entraînement de basculement (20) est monté de manière pivotante sur la section de flèche (36) avec la section d'articulation de flèche (40) et de manière pivotante sur le logement d'outil (18) avec la section d'articulation de logement d'outil (41), de telle sorte que le logement d'outil (18) peut être basculé au moyen de la cinématique de basculement (34, 34a, 34b) par l'entraînement de basculement (20) autour de l'axe de basculement (21).

13. Bras de pelle (1) selon la revendication 12, **caractérisé en ce que** la section d'articulation de flèche (40) se situe dans le plan médian d'actionneur (46), de telle sorte que l'entraînement de basculement (20) de l'au moins une cinématique de basculement (34, 34a, 34b) ne croise pas le plan médian d'actionneur (46).

14. Bras de pelle (1) selon l'une quelconque des revendications 10 à 13, **caractérisé en ce que** la section d'articulation de flèche (40) et la section d'articulation de logement d'outil (41) de l'au moins une cinématique de basculement (34, 34a, 34b) sont agencées dans un premier volume spatial (44) ou un deuxième volume spatial (45), où le premier volume spatial (44) et le deuxième volume spatial (45) sont séparés l'un de l'autre par un plan médian d'actionneur (46), et où le plan médian d'actionneur (46) est défini par l'axe de basculement (21) et un axe central (47) de l'élément de liaison (35), de telle sorte que l'entraînement de basculement (20) de l'au moins une cinématique de basculement (34, 34a, 34b) ne croise pas le plan médian d'actionneur (46).

15. Bras de pelle (1) selon l'une quelconque des revendications 10 à 14, **caractérisé en ce que** la section d'articulation de flèche (40) de l'au moins une cinématique de basculement (34, 34a, 34b) est agencée dans le premier volume spatial (44), où la section d'articulation de logement d'outil (41) de l'au moins une cinématique de basculement (34, 34a, 34b) est agencée dans le deuxième volume spatial (45), de telle sorte que l'entraînement de basculement (20) de l'au moins une cinématique de basculement (34, 34a, 34b) croise le plan médian d'actionneur (46).

16. Bras de pelle (1) selon l'une quelconque des revendications 10 à 15, **caractérisé en ce que** l'actionneur d'inclinaison (10) présente au moins une première cinématique de basculement (34a) et une deuxième cinématique de basculement (34b), où la première cinématique de basculement (34a) et la deuxième cinématique de basculement (34b) sont espacées l'une de l'autre le long de l'axe de basculement (21).
